# EUROPÄISCHE PATENTSCHRIFT

(11) **EP 0 576 784 B1**
(45) Veröffentlichungstag und Bekanntmachung des Hinweises auf die Patenterteilung: **20.05.1998**
(21) Anmeldenummer: 93101567.1
(22) Anmeldetag: 02.02.1993
(51) Int. Cl.: F27D 3/15, C21B 7/12, E21B 10/54

(54) **Bohrkopf zum Bohren von Hochofen-Stichlöchern**
Boring cutter head for taping hole of shaft furnaces
Foret de perçage des trous de coulée des hauts fourneaux

(30) Priorität: 05.06.1992 DE 9207632 U
(43) Veröffentlichungstag der Anmeldung: 05.01.1994
(73) Patentinhaber: WILLI WADER GMBH, D-42477 Radevormwald (DE)
(72) Erfinder: Wader, Jochen, W-5608 Radevormwald (DE)
(74) Vertreter: Zapf, Christoph, Dipl.-Ing.

(56) Entgegenhaltungen:
- EP-A- 0 281 997
- EP-A- 0 456 994
- DE-C- 624 060
- FR-A- 2 041 448
- FR-A- 2 093 292
- US-A- 3 592 276

## Beschreibung

Die vorliegende Erfindung betrifft einen Bohrkopf zum Stichlochbohren an Hochöfen, bestehend aus einem Stahlrohrstück mit mindestens zwei länglichen Stahlstücken, die auf der Umfangsfläche des Stahlrohrstückes über dessen Umfang verteilt und radial von diesem abstehend sowie sich in Richtung der Rohrlängsachse und um einen Überstand über eine Stirnfläche des Stahlrohrstückes hinaus erstreckend befestigt sind.

Ein derartiger Bohrkopf ist durch die Veröffentlichung DE-U-90 14 836 bekannt. Bei diesem Bohrkopf werden die umfänglichen Stahlstücke zunächst als Stahlprofilabschnitte unabhängig von dem Rohrstück hergestellt und dann an das Rohrstück angeschweißt. Die Stahlprofilabschnitte besitzen hierbei an ihren vorderen, in Bohrrichtung weisenden Enden ebene, senkrecht zur Längsachse angeordnete Endflächen, wodurch im Übergangsbereich zwischen diesen ebenen Endflächen und den äußeren, in axialer Richtung verlaufenden Längskanten bzw. Längsflächen der Stahlprofilabschnitte Schneidkanten gebildet sind. Im praktischen Einsatz hat sich dieser bekannte Bohrkopf im wesentlichen gut bewährt, da er einen hohen Kühlmitteldurchsatz und dadurch einen guten Abtransport des beim Bohren entstehenden Bohrmehls gewährleistet. Allerdings ist die Bohrleistung insgesamt gesehen noch nicht optimal. Zudem ist auch die Herstellung des bekannten Bohrkopfes noch nicht wirtschaftlich genug, und zwar insbesondere im Hinblick darauf, daß derartige Stichloch-Bohrwerkzeuge verfahrensbedingt, d.h. aufgrund von hohen Temperaturen im Stichloch, nur wenige Male eingesetzt werden können. Außerdem ist der Bohrkopf aufgrund der erforderlichen Schweißverbindungen hinsichtlich des jeweils eingesetzten Materials (Stahlsorte) wenig variabel.

Aus der US-A-4 047 514 ist ein ebenfalls für den genannten Zweck vorgesehener Bohrereinsatz bekannt, der aus einem Kopf aus Stahl sowie mehreren mit diesem verlöteten Schneideinsätzen aus einem härteren Material besteht. Die Schneideinsätze besitzen symmetrische, derart winklig zueinander angeordnete Stirnflächen, daß hierdurch genau radial verlaufende Schneidkanten gebildet sind.

Stichlochbohrer mit radialen Schneidkanten sind zudem auch aus jeder der Veröffentlichungen DE-C-28 24 958, DE-C-31 18 844 und FR-A-2-093 292 bekannt.

Aus der DD-A-233 590 ist ein Stichloch-Bohrwerkzeug bekannt, welches aber keinen Kühlmittelkanal besitzt. Dieses Werkzeug besteht aus einer an einer Bohrstange angegossenen Bohrkrone, die mit drei gleich großen, um 120° versetzten Schneiden versehen ist, deren Schneidflächen parallel zur Schnittfläche der Bohrkronenlängsachse verlaufen, und die Schneiden eine glatte, konvexe oder konkave Stirnfläche der Bohrkrone bilden.

In der EP-A-0281 997 ist ein bekannter Gesteinsbohrer mit Hartmetall-Schneidplatten beschrieben, deren Halterung und Abstützung verbessert werden soll. Der Bohrer weist einen ein- oder zweigängigen Spiralschaft und einen Bohrkopf auf. Der Bohrerkopf des Gesteinsbohrers besitzt eine Kreuzschneide mit einer Haupt- und einer Nebenschneide. Die V-förmige oder dachförmige Ausbildung der Haupt- und Nebenschneiden bilden einen stumpfen Winkel. Der Bohrkopf ist im Querschnitt quadratisch oder nahezu quadratisch oder rechteckförmig ausgebildet, wodurch ein Verhaken im kluftigen Gestein sowie unter Extrembelastungen, wie beim Einbringen von Armierungsbohrungen, vermieden werden soll.

Der vorliegenden Erfindung liegt die Aufgabe zugrunde, ausgehend von dem Stand der Technik einen Bohrkopf mit weiter verbesserten Stichloch-Bohreigenschaften zu schaffen. Dieser Bohrkopf soll ferner insbesondere auch besonders wirtschaftlich herzustellen sein sowie zudem vorzugsweise auch hinsichtlich seines Materials auf einfache Weise für unterschiedliche Beanspruchungen ausgelegt werden können.

Erfindungsgemäß wird dies dadurch erreicht, daß jedes Stahl stück an seinem sich über das Stahlrohrstück hinaus erstreckenden, vorderen Ende zwei dachförmige Stirnflächen mit einer dazwischenliegenden, vom inneren, der Rohrlängsachse zugekehrten Bereich des Stahlstückes zum äußeren Bereich verlaufenden Schneidkante aufweist, wobei die dachförmigen Stirnflächen bezüglich der Schneidkante asymmetrisch ausgebildet sind. Insbesondere ist dabei vorgesehen, daß jede Schneidkante einen von der radialen Richtung abweichenden Verlauf besitzt. In einer bevorzugten Ausführungsform der Erfindung wird dies dadurch erreicht, daß die Schneidkante jedes Stahlstückes einen zu einer gedachten, sich radial und mittig durch das betreffende Stahl stück erstreckenden Mittellinie zumindest annähernd parallel versetzten Verlauf besitzt. Hierbei ist es besonders vorteilhaft, wenn die Schneidkante ausgehend von dieser Mittellinie in Drehrichtung des Bohrkopfes versetzt ist. Die dachförmigen Stirnflächen besitzen somit unterschiedliche Flächengrößen, wobei die flächenmäßig kleinere Stirnfläche insbesondere in Drehrichtung weist. Dies führt beim Stichloch-Schlagbohren zu einer besonders effektiven Zertrümmerung der Stichloch-Stopfmasse sowie auch vorteilhafterweise zu einem guten Abtransport des entstehenden Bohrmehls. Nähere Einzelheiten hierzu sind auch noch in der nachfolgenden Figurenbeschreibung enthalten.

Der erfindungsgemäße Bohrkopf zeichnet sich nun ferner insbesondere dadurch aus, daß das Stahlrohrstück zusammen mit den Stahlstücken als einstückiges Stahlgußteil gebildet ist. Damit kann der erfindungsgemäße Bohrkopf vorteilhafterweise in praktisch nur noch einem einzigen Arbeitsgang außerordentlich rationell und daher mit geringen Kosten hergestellt werden. Dabei tritt der zusätzliche, sehr bedeutsame Vorteil auf, daß zur Anpassung an unterschiedliche Anforderungen lediglich der Gußwerkstoff variiert zu werden braucht; als besonders brauchbar haben sich die Werkstoffe Sphäroguß (Stahlguß bzw. Gußeisen mit Kugelgraphit), niedrig- oder hochlegierter Stahlguß, Temperguß und unlegierter Stahlguß herausgestellt.

Weiterhin kann insbesondere bei Stahlguß, zumindest bei einigen bestimmten Stahlgußsorten, wie insbesondere bei unlegiertem und niedriglegiertem Stahlguß, Sphäroguß und Temperguß, aufgrund einer sehr guten Schweißbarkeit dieses Materials im Bereich von Schneidkanten des Bohrkopfes ein verschleiß- und/oder temperaturfestes Material insbesondere als Auftragsschweißung angeordnet sein. Auch hierdurch ist eine einfache Anpassung an unterschiedliche Anforderungen und Belastungen möglich, und es können hierdurch bei allen zu erwartenden Belastungen lange Standzeiten des erfindungsgemäßen Bohrkopfes erreicht werden. Hochlegierter Stahlguß weist demgegenüber auch ohne einer derartige "Schutzschicht" eine ausreichende Verschleiß- und Temperaturbeständigkeit auf.

Weitere vorteilhafte Ausgestaltungsmerkmale der Erfindung sind in den Unteransprüchen sowie der folgenden Beschreibung enthalten.

Anhand eines in der beiliegenden Zeichnung dargestellten, bevorzugten Ausführungsbeispiels eines erfindungsgemäßen Bohrkopfes soll im folgenden die Erfindung näher erläutert werden. Dabei zeigen:
- Fig. 1: eine Seitenansicht eines erfindungsgemäßen Bohrkopfes,
- Fig. 2: eine Draufsicht in axialer Richtung, d.h. in Pfeilrichtung II gemäß Fig. 1, auf die vordere, in Bohrrichtung weisende Stirnseite des erfindungsgemäßen Bohrkopfes,
- Fig. 3: eine Seitenansicht einer mit dem Bohrkopf verbindbaren Bohrstange und
- Fig. 4: eine vergrößerte Ansicht eines Teilbereichs der Fig. 2, d.h. des Bereichs eines der Stahlstücke des erfindungsgemäßen Bohrkopfes in Stirnansicht.

In den verschiedenen Figuren der Zeichnung sind gleiche Teile stets mit den gleichen Bezugszeichen versehen, so daß jede eventuell nur einmal vorkommende Beschreibung eines Teils analog auch bezüglich der anderen Zeichnungsfiguren gilt, in denen dieses Teil mit dem entsprechenden Bezugszeichen ebenfalls zu erkennen ist.

Ein erfindungsgemäßer Bohrkopf 1 ist bevorzugt als einstückiges Stahlgußteil 2 ausgebildet und besteht aus einem Stahlrohrstück 4 und mindestens zwei, im dargestellten Ausführungsbeispiel drei, länglichen Stahlstücken 6, die auf der äußeren Umfangsfläche 8 des Stahlrohrstückes 4 gleichmäßig über dessen Umfang verteilt befestigt sind. Dabei erstrecken sich die Stahl stücke 6 mit ihrer Längserstreckung in Richtung der Rohrlängsachse 10 und hierbei um einen Überstand A über eine Stirnfläche 12 des Stahlrohrstückes 4 hinaus, d.h. in Bohrrichtung nach vorne. Ferner stehen die Stahl stücke 6 auch in radialer Richtung von der Umfangsfläche 8 des Stahlrohrstückes 4 ab.

Das Stahlrohrstück 4 ist im dargestellten, bevorzugten Ausführungsbeispiel der Erfindung im Querschnitt kreisförmig mit einem Außendurchmesser D, einem Innendurchmesser d sowie einer daraus resultierenden Wandstärke S ausgebildet. Durch das Stahlrohrstück 4 erstreckt sich demzufolge ein axialer Kanal 14 für ein Kühlmedium, üblicherweise Kühlluft.

Im bevorzugten Ausführungsbeispiel ist der Bohrkopf 1 lösbar über eine Gewindeverbindung mit einer in Fig. 3 dargestellten Bohrstange 15 verbindbar. Hierzu besitzt das Stahlrohrstück 4 an seinem Innenumfang ein Innengewinde 16, mit dem der Bohrkopf 1 auf ein Außengewinde 17 der Bohrstange 15 aufgeschraubt werden kann. Die Bohrstange 15 ist ebenfalls als Stahlrohr mit einem axialen Kanal 14a ausgebildet, durch den dann - im in das Innengewinde 16 eingeschraubten Zustand der Bohrstange 15 - das Kühlmedium zugeführt werden kann.

Alternativ zu dieser bevorzugten Ausführungsform kann der erfindungsgemäße Bohrkopf 1 jedoch auch einstückig mit einer Bohrstange verbunden, d.h. an einem Ende der Bohrstange gebildet (angeformt) sein.

Erfindungsgemäß ist nun vorgesehen, daß jedes Stahlstück 6 an seinem sich über das Stahlrohrstück 4 hinaus erstreckenden, vorderen Ende zwei derart dachförmig zueinander angeordnete Stirnflächen (Prismenflächen) 18, 19 aufweist, daß jeweils zwischen diesen Stirnflächen 18, 19 eine zumindest annähernd radial verlaufende, d.h. sich vom inneren zum äußeren Umfangsbereich erstreckende Schneidkante 20 gebildet ist. Vorzugsweise sind jeweils die dachförmigen Stirnflächen 18,19 bezüglich der dazwischenliegenden Schneidkante 20 dadurch asymmetrisch ausgebildet, daß die Schneidkante 20 zu einer gedachten, radial und mittig durch das jeweilige Stahlstück 6 verlaufenden Mittellinie 21 etwa parallel und insbesondere in die vorgesehene Drehrichtung (Pfeile 23) versetzt verläuft. Dies ist besonders gut in Fig. 2 und 4, aber auch in Fig. 1 zu erkennen. Die beiden Stirnflächen 18, 19 jedes Stahlstückes 16 besitzen somit unterschiedliche Flächengrößen, wobei es besonders vorteilhaft ist, wenn jeweils die kleinere Stirnfläche 18 in die vorgesehene Drehrichtung 23 des Bohrkopfes 1 weist. Dieser bevorzugten Ausgestaltung liegt die Erkenntnis zugrunde, daß es beim Stichlochbohren, wobei es sich um einen Schlagbohrvorgang handelt (Dreh-Schlag-Bewegung des Bohrkopfes), für die Zertrümmerung der ausgehärteten Stichloch-Stopfmasse vorteilhaft ist, in Drehrichtung jeweils mit kleineren Aufschlagflächen zu arbeiten. Dabei ist zudem auch der resultierende Verlauf der Schneidkanten 20 besondere vorteilhaft. Jede Schneidkante 20 besitzt nämlich einen von der radialen Richtung derart abweichenden Verlauf, daß sie mit einer gedachten, durch ihren etwa der Rohrlängsachse 10 zugekehrten, inneren Endpunkt 25 verlaufenden Radiallinie 27 einen spitzen Winkel α von etwa 10 bis 30°, insbesondere etwa 20°, einschließt und dabei ausgehend von dem inneren Endpunkt 25 von der Rohrlängsachse 10 weg nach außen sowie insbesondere in eine der vorgesehenen Drehrichtung 23 entgegengesetzte Umfangsrichtung von der Radiallinie 27 divergierend verläuft (s. Fig. 4). Dieses Merkmal trägt zu einer guten Abfuhr des beim Bohren entstehenden Bohrmehls bei.

Die Stahl stücke 6 definieren mit ihren Schneidkanten 20 einen Bohrdurchmesser B (siehe Fig. 1), wobei es vorteilhaft ist, wenn die Stahlstücke 6 - bei ansonsten im wesentlichen rechteckigem Querschnitt - äußere Umfangsflächen 22 aufweisen (siehe Fig. 2), die - im Querschnitt gesehen - kreisbogenförmig konvex gekrümmt ausgebildet sind, wobei der Krümmungsdurchmesser dem Bohrdurchmesser B entspricht. In Verbindung hiermit ist es dann zudem noch vorteilhaft, wenn die Stahlstücke 6 eine relativ große axiale Länge besitzen, und zwar ist die Länge vorzugsweise mindestens gleich dem Bohrdurchmesser B. Diese vorteilhafte Ausgestaltung ermöglicht einen ruhigen Lauf des erfindungsgemäßen Bohrkopfes 1 innerhalb des Stichloches, wodurch ein sehr "sauberes" Abstichloch mit einem konstant kreisförmigen Querschnitt entsteht. Selbst wenn einmal während des Bohrvorganges der Außendurchmesser des Bohrkopfes 1 an seiner "Arbeitsseite", d.h. im Längenbereich des Überstandes A, verschleißen sollte, wird durch den sich anschließenden, "zylindrischen" Teil eine gute Bohrfunktion gewährleistet.

Auf ihren den Schneidkanten 20 axial abgekehrten Seiten besitzen die Stahlstücke 6 vorzugsweise Schrägflächen 24 (Fig.1), die ausgehend von den Umfangsflächen 22 der Stahlstücke 6 schräg bis zur Umfangsfläche 8 des Stahlrohrstückes 4 verlaufen.

Ferner weisen die Stahlstücke 6 zweckmäßigerweise im Bereich des Überstandes A jeweils einen sich ausgehend von der äußeren Umfangsfläche 8 des Stahlrohrstückes 4 radial nach innen in Richtung auf die Rohrlängsachse 10 erstrekkenden Absatz 26 auf. Die Absätze 26 sind dabei vorzugsweise auch im Bereich der vorderen Stirnfläche 12 des Stahlrohrstückes 4 mit diesem unmittelbar verbunden. Durch diese vorteilhafte Ausführungsform sind die sich über das Stahlrohrstück 4 hinaus erstreckenden Enden der Stahlstücke 6 querschnittsmäßig vergrößert, was insbesondere bei kleineren Bohrkopfdurchmessern B wesentlich ist, da hierdurch eine Verstärkung der Stahlstücke 6 im Bereich des Überstandes A erreicht wird. Zudem ist es hierbei vorteilhaft, wenn sich die Absätze 26 - siehe Fig. 2 und 4 - bis in den Querschnittsbereich des Kanals 14 bzw. des Innengewindes 16 in radialer Richtung nach innen erstrecken. Hierdurch bilden die Absätze 26 auch Anschläge für die eingeschraubte Bohrstange 15. Die Absätze 26 erstrecken sich jedoch nur so weit radial nach innen, daß der Kanal 14a der Bohrstange 15 seinen vollständigen, insbesondere kreisförmigen Querschnitt behält.Es kann hierdurch vorteilhafterweise außerordentlich viel Kühlmittel (Preßluft oder Stickstoff) in den Bohrbereich geleitet werden, was zu einem außerordentlich guten Abtransport des Bohrmehls beiträgt. Der Kanal 14a der Bohrstange 15 besitzt hierzu vorzugsweise einen Durchmesser im Bereich von 12 mm bis 20 mm, beispielsweise 18 mm.

Wie oben bereits erwähnt, ist bevorzugt das Stahlrohrstück 4 zusammen mit den Stahlstücken 6 als einstückiges Stahlgußteil 2 gebildet. Besonders geeignet sind die Gußwerkstoffe Sphäroguß, Temperguß, unlegierter oder niedriglegierter Stahlguß und auch hochlegierter Stahlguß. Das erfindungsgemäße Gußmaterial ermöglicht es vorteilhafterweise, im Bereich der Schneidkanten 20 jeweils verschleißfestes Material oberflächig aufzubringen, und zwar vorzugsweise als Auftragsschweißung auf den Stirnflächen 18, 19 der Stahlstücke 6, wobei dann auch die Schneidkanten 20 überdeckt werden. In den Zeichnungsfiguren sind diese Verschleißschutz-Beschichtungen jedoch nicht zu erkennen.

Es liegt nun aber ebenfalls im Bereich der Erfindung, die Stahl stücke 6 an dem Stahlrohrstück 4 anzuschweißen oder anzuschmieden.

In der Praxis wird der erfindungsgemäße Bohrkopf mit folgenden Abmessungen hergestellt. Das Stahlrohrstück 4 weist einen Außendurchmesser D von 30 mm bis 45 mm und eine Wandstärke S von 5 mm bis 12 mm auf. Der Überstand A zwischen dem Ende des Stahlrohrstücks 4 und den vorderen Schneidkanten 20 der Stahlstücke 6 beträgt 5 mm bis 30 mm. Die Stahlstücke 6 weisen im Bereich des Stahlrohrstückes 4 eine radiale Dicke (radialer Abstand zwischen der Umfangsfläche 8 des Stahlrohrstückes 4 und der jeweiligen Umfangsfläche 22 des Stahlstückes 6) von 5 mm bis 25 mm auf. Der Bohrdurchmesser B liegt bevorzugt im Bereich von 36 mm bis 100 mm. Ferner besitzen die Stahlstücke 6 eine axiale Länge von 30 mm bis 100 mm. Hierdurch wird eine außerordentlich gute Führung des erfindungsgemäßen Bohrkopfes in dem Bohrloch erreicht.

In der dargestellten, bevorzugten Ausführungsform besitzt der Bohrkopf drei Stahlstücke 6. Es liegt jedoch auch jede andere Anzahl im Bereich der Erfindung, d.h. es können insbesondere zwei bis zwölf Stahlstücke 6 vorgesehen sein. Bei kleineren Bohrdurchmessern B werden zweckmäßigerweise weniger Stahl stücke 6 und bei größeren Bohrdurchmessern B eine größere Anzahl von Stahlstücken vorgesehen sein.

## Patentansprüche

1. Bohrkopf (1) zum Stichlochbohren an Hochöfen, bestehend aus einem Stahlrohrstück (4) und mindestens zwei länglichen Stahlstücken (6), die auf der Umfangsfläche (8) des Stahlrohrstückes (4) über dessen Umfang verteilt und radial von diesem abstehend sowie sich in Richtung der Rohrlängsachse (10) und um einen Überstand (A) über eine Stirnfläche (12) des Stahlrohrstückes (4) hinaus erstreckend befestigt sind, **dadurch gekennzeichnet,** daß jedes Stahlstück (6) an seinem sich über das Stahlrohrstück (4) hinaus erstreckenden, vorderen Ende zwei dachförmige Stirnflächen (18, 19) mit einer dazwischenliegenden, vom inneren, der Rohrlängsachse (10) zugekehrten Bereich des Stahlstückes (6) zum äußeren Bereich verlaufenden Schneidkante (20) aufweist, wobei die dachförmigen Stirnflächen (18, 19) bezüglich der Schneidkante (20) asymmetrisch ausgebildet sind.

2. Bohrkopf nach Anspruch 1, **dadurch gekennzeichnet,** daß die Schneidkante (20) jedes Stahlstückes (6) einen von der radialen Richtung derart abweichenden Verlauf besitzt, daß sie mit einer gedachten, durch ihren etwa der Rohrlängsachse (10) zugekehrten, inneren Endpunkt (25) verlaufenden Radiallinie (27) einen spitzen Winkel (α) einschließt und dabei ausgehend von dem inneren Endpunkt (25) von der Rohrlängsachse (10) weg nach außen sowie von der Radiallinie (27) divergierend verläuft.

3. Bohrkopf nach Anspruch 2, **dadurch gekennzeichnet,** daß die Schneidkante (20) jedes Stahlstückes (6) in eine der vorgesehenen Drehrichtung (23) entgegengesetzte Umfangsrichtung von der gedachten Radiallinie (27) divergierend verläuft.

4. Bohrkopf nach einem oder mehreren der Ansprüche 1 bis 3, **dadurch gekennzeichnet,** daß die Schneidkante (20) jedes Stahlstückes (6) einen zu einer gedachten, sich radial und mittig durch das Stahlstück (6) erstreckenden Mittellinie (21) zumindest annähernd parallel versetzten Verlauf besitzt, so daß die dachförmigen Stirnflächen (18, 19) unterschiedliche Flächengrößen besitzen.

5. Bohrkopf nach Anspruch 4, **dadurch gekennzeichnet,** daß die Schneidkante (20) jedes Stahlstückes (6) zu der gedachten Mittellinie (21) in Drehrichtung (23) versetzt ist, so daß die flächenmäßig kleinere Stirnfläche (18) in Drehrichtung (23) weist.

6. Bohrkopf nach einem oder mehreren der Ansprüche 1 bis 5, **dadurch gekennzeichnet,** daß das Stahlrohrstück (4) zusammen mit den Stahlstücken (6) als einstückiges Stahlgußteil (2) gebildet ist.

7. Bohrkopf nach Anspruch 6, **dadurch gekennzeichnet,** daß das Stahlgußteil (2) aus Sphäroguß, Temperguß, unlegiertem Stahlguß, niedriglegiertem Stahlguß oder hochlegiertem Stahlguß besteht.

8. Bohrkopf nach einem oder mehreren der Ansprüche 1 bis 5, **dadurch gekennzeichnet,** daß die Stahlstücke (6) an dem Stahlrohrstück (4) angeschweißt oder angeschmiedet sind.

9. Bohrkopf nach einem oder mehreren der Ansprüche 1 bis 8, **dadurch gekennzeichnet,** daß die Stahlstücke (6) äußere Umfangsflächen (22) aufweisen, die - im Querschnitt gesehen - kreisbogenförmig konvex gekrümmt ausgebildet sind, wobei der Krümmungsdurchmesser vorzugsweise dem Bohrdurchmesser (B) entspricht.

10. Bohrkopf nach einem oder mehreren der Ansprüche 1 bis 9, **dadurch gekennzeichnet,** daß die Schneidkanten (20) der Stahlstücke (6) mit einem verschleißfesten Material oberflächig überdeckt sind.

11. Bohrkopf nach Anspruch 10, **dadurch gekennzeichnet,** daß das verschleißfeste Material als Beschichtung, insbesondere Auftragsschweißung, auf den Stirnflächen (18, 19) der Stahlstücke (6) die Schneidkanten (20) überdeckend angeordnet ist.

12. Bohrkopf nach einem oder mehreren der Ansprüche 1 bis 11, **dadurch gekennzeichnet,** daß drei bis zwölf Stahlstücke (6) vorhanden sind.

13. Bohrkopf nach einem oder mehreren der Ansprüche 1 bis 12, **dadurch gekennzeichnet,** daß die Stahlstücke (6) im Bereich des Überstandes (A) jeweils einen sich ausgehend von der Umfangsfläche (8) des Stahlrohrstückes (4) radial nach innen in Richtung auf die Rohrlängsachse (10) erstreckenden Absatz (26) aufweisen, wobei die Absätze (26) vorzugsweise mit der vorderen Stirnfläche (12) des Stahlrohrstückes (4) verbunden sind.

14. Bohrkopf nach einem oder mehreren der Ansprüche 1 bis 13, **dadurch gekennzeichnet,** daß das Stahlrohrstück (4) einstückig mit einer Bohrstange verbunden ist.

15. Bohrkopf nach einem oder mehreren der Ansprüche 1 bis 13, **dadurch gekennzeichnet,**daß das Stahlrohrstück (4) lösbar, insbesondere über eine Gewindeverbindung (16, 17), mit einer gesonderten Bohrstange (15) verbindbar ist.

## Claims

1. Boring head (1) for boring tap holes in blast furnaces, comprising a steel tube piece (4) and at least two elongate steel pieces (6) which are fixed on the circumferential surface (8) of the steel tube piece (4) in such a way as to be distributed over its circumference, to protrude radially from it and to extend in the direction of the tube longitudinal axis (10) and by a projecting length (A) beyond one end face (12) of the steel tube piece (4), characterised in that each steel piece (6), at its front end extending beyond the steel tube piece (4), has two roof-shaped end faces (18, 19) with a cutting edge (20) located therebetween and running from the inner region, facing the tube longitudinal axis (10), of the steel piece (6) to the outer region, the roof-shaped end faces (18, 19) being configured asymmetrically with respect to the cutting edge (20).

2. Boring head according to Claim 1, characterised in that the cutting edge (20) of each steel piece (6) has a course deviating from the radial direction in such a way that it encloses an acute angle (α) with an imaginary radial line (27) running through its inner end point (25) approximately facing the tube longitudinal axis (10), and at the same time, starting from the inner end point (25), runs outwards away from the tube longitudinal axis (10) and diverges from the radial line (27).

3. Boring head according to Claim 2, characterised in that the cutting edge (20) of each steel piece (6) diverges from the imaginary radial line (27) in a circumferential direction opposite the intended direction of rotation (23).

4. Boring head according to one or more of Claims 1 to 3, characterised in that the cutting edge (20) of each steel piece (6) has a course offset at least approximately parallel in relation to an imaginary centre line (21) extending radially and centrally through the steel piece (6), so that the roof-shaped end faces (18, 19) have different surface areas.

5. Boring head according to Claim 4, characterised in that the cutting edge (20) of each steel piece (6) is offset in the direction of rotation (23) in relation to the imaginary centre line (21), so that the smaller-area end face (18) points in the direction of rotation (23).

6. Boring head according to one or more of Claims 1 to 5, characterised in that the steel tube piece (4) is formed as a one-piece steel casting (2) together with the steel pieces (6).

7. Boring head according to Claim 6, characterised in that the steel casting (2) consists of nodular cast iron, malleable cast iron, unalloyed cast steel, low-alloy cast steel or high-alloy cast steel.

8. Boring head according to one or more of Claims 1 to 5, characterised in that the steel pieces (6) are welded or forged onto the steel tube piece (4).

9. Boring head according to one or more of Claims 1 to 8, characterised in that the steel pieces (6) have outer circumferential surfaces (22) which - seen in cross-section - are configured in such a way as to be convexly curved in the shape of an arc of a circle, the diameter of curvature preferably corresponding to the boring diameter (B).

10. Boring head according to one or more of Claims 1 to 9, characterised in that the cutting edges (20) of the steel pieces (6) are superficially covered with a wear-resistant material.

11. Boring head according to Claim 10, characterised in that the wear-resistant material is arranged in such a way as to cover the cutting edges (20) as a coating, in particular a build-up weld, on the end faces (18, 19) of the steel pieces (6).

12. Boring head according to one or more of Claims 1 to 11, characterised in that three to twelve steel pieces (6) are present.

13. Boring head according to one or more of Claims 1 to 12, characterised in that the steel pieces (6) each have, in the region of the projecting length (A), a shoulder (26) which, starting from the circumferential surface (8) of the steel tube piece (4), extends radially inwards in the direction of the tube longitudinal axis (10), the shoulders (26) preferably being connected to the front end face (12) of the steel tube piece (4).

14. Boring head according to one or more of Claims 1 to 13, characterised in that the steel tube piece (4) is integrally connected to a boring bar.

15. Boring head according to one or more of Claims 1 to 13, characterised in that the steel tube piece (4) is detachably connectable, in particular via a threaded connection (16, 17), to a separate boring bar (15).

## Revendications

1. Tête de perceuse (1) pour percer des trous de coulée dans des hauts-fourneaux, cette tête comprenant un segment de tube en acier (4), et au moins deux éléments allongés en acier (6) répartis sur la périphérie (8) du segment de tube (4), faisant radialement saillie de celui-ci, et dépassant d'une valeur (A) dans la direction de l'axe longitudinal (10) du tube, la surface frontale (12) du segment de tube en acier (4), caractérisée en ce que chaque élément en acier (6) présente, à son extrémité antérieure qui s'étend au-delà du segment de tube en acier (4), deux faces frontales (18, 19) en forme de toit séparées par une arête coupante (20) qui s'étend de la région intérieure de l'élément (6), en regard de l'axe longitudinal (10) du tube, vers la région extérieure, les faces frontales en forme de toit (18, 19) étant asymétriques par rapport à l'arête coupante (20).

2. Tête de perceuse selon la revendication 1, caractérisée en ce que l'arête coupante (20) de chaque élément en acier (6) s'étend dans une direction différente de la direction radiale, de manière à former un angle aigu (α) avec une ligne radiale imaginaire (27) passant par son point d'extrémité intérieur (25) sensiblement en regard de l'axe longitudinal (10) du tube, à s'écarter de l'axe longitudinal (10) du tube et à s'étendre vers l'extérieur en partant du point d'extrémité intérieur (25) tout en divergeant de la ligne radiale (27).

3. Tête de perceuse selon la revendication 2, caractérisée en ce que l'arête coupante (20) de chaque élément en acier (6) diverge de la ligne radiale imaginaire (27) en s'étendant dans une direction périphérique opposée à la direction de rotation prévue (23).

4. Tête de perceuse selon l'une ou plusieurs des revendications 1 à 3, caractérisée en ce que l'arête coupante (20) de chaque élément en acier (6) est décalée de manière au moins sensiblement parallèle par rapport à une ligne médiane (21) imaginaire passant radialement et centralement par l'élément en acier (6), de manière à ce que les faces frontales (18, 19) en forme de toit présentent des surfaces de dimensions différentes.

5. Tête de perceuse selon la revendication 4, caractérisée en ce que l'arête coupante (20) de chaque élément en acier (6) est décalée dans la direction de rotation (23) par rapport à la ligne centrale imaginaire (21), de manière à ce que la face frontale (18) de plus petites dimensions soit orientée dans la direction de rotation (23).

6. Tête de perceuse selon l'une ou plusieurs des revendications 1 à 5, caractérisée en ce que le segment de tube en acier (4) forme avec les éléments en acier (6) une seule pièce (2) en acier moulé.

7. Tête de perceuse selon la revendication 6, caractérisée en ce que la pièce en acier moulé (2) est formée par fonte sphérolithique, par fonte malléable, par fonte d'acier au carbone, ou par fonte d'acier faiblement ou fortement allié.

8. Tête de perceuse selon l'une ou plusieurs des revendications 1 à 5, caractérisée en ce que les éléments en acier (6) sont fixés au segment de tube (4) par soudure ou forgeage.

9. Tête de perceuse selon l'une ou plusieurs des revendications 1 à 8, caractérisée en ce que les éléments en acier (6) présentent des surfaces périphériques extérieures (22) de section transversale convexe en arc de cercle, leur diamètre de courbure correspondant de préférence au diamètre de perçage (B).

10. Tête de perceuse selon l'une ou plusieurs des revendications 1 à 9, caractérisée en ce que la surface des arêtes coupantes (20) des éléments en acier (6) est couverte d'une matière résistant à l'usure.

11. Tête de perceuse selon la revendication 10, caractérisée en ce que la matière résistant à l'usure est disposée sur les faces frontales (18, 19) des éléments (6) sous forme d'enduction, en particulier sous forme d'une couche soudée, et recouvre les arêtes coupantes (20).

12. Tête de perceuse selon l'une ou plusieurs des revendications 1 à 11, caractérisée par la présence de trois à douze éléments en acier (6).

13. Tête de perceuse selon l'une ou plusieurs des revendications 1 à 12, caractérisée en ce que les éléments en acier (6) présentent respectivement dans la région de la saillie (A) une épaule (26) qui s'étend en partant de la surface périphérique (8) du segment de tube en acier (4), radialement vers l'intérieur, dans la direction de l'axe longitudinal (10) du tube, les épaules (26) étant de préférence reliées à la face antérieure (12) du segment de tube en acier (4).

14. Tête de perceuse selon l'une ou plusieurs des revendications 1 à 13, caractérisée en ce que le segment de tube en acier (4) est solidarisé à une barre de perceuse.

15. Tête de perceuse selon l'une ou plusieurs des rvendications 1 à 13, caractérisée en ce que le segment de tube en acier (4) peut être fixé de manière amovible, en particulier au moyen d'une liaison filetée (16, 17), à une barre de perceuse séparée (15).
